# EUROPÄISCHE PATENTSCHRIFT

(11) **EP 0 302 443 B1**
(45) Veröffentlichungstag und Bekanntmachung des Hinweises auf die Patenterteilung: **12.05.1993**
(21) Anmeldenummer: 88112516.5
(22) Anmeldetag: 02.08.1988
(51) Int. Cl.: B65B 59/00

(54) **Verfahren und Vorrichtung zum Anbringen einer Umverpackung**
Method and device for applying a packaging envelope
Procédé et dispositif pour appliquer une enveloppe d'emballage

(30) Priorität: 04.08.1987 DE 3725743
(43) Veröffentlichungstag der Anmeldung: 08.02.1989
(73) Patentinhaber: 4P Nicolaus Kempten GmbH, D-87437 Kempten (DE)
(72) Erfinder: de Schryder, Marc, F-60480 Froissy (FR); Franzini, Jean, F-60000 Beauvais (FR)
(74) Vertreter: Hutzelmann, Gerhard

(56) Entgegenhaltungen:
- EP-A- 0 142 007
- DE-B- 1 249 756
- FR-A- 2 584 677
- US-A- 3 083 510
- US-A- 3 083 510
- US-A- 3 766 704
- US-A- 4 108 221

## Beschreibung

Die Erfindung bezieht sich auf eine Vorrichtung zum Anbringen einer hülsenförmigen Umverpackung an becherförmige Gegenstände, mit einer Zufuhreinrichtung für die becherförmigen Gegenstände und einer darüber angeordneten, auf dem gleichen Gestell gelagerten Zufuhr- und Anbringeinrichtung für die Umverpackung, sowie mit Einrichtungen zum Verstellen des Abstandes zwischen beiden Einrichtungen.

Aus der US-A-3,083,510 ist eine derartige Vorrichtung bekannt, bei der sich der Abstand zum Ausgleich unterschiedlicher Höhen der einzelnen Behälter verstellen läßt.

Darüber hinaus ist es aus der US-A-4,108,221 bekannt, bei einer Fülleinrichtung für Behälter eine Verstellvorrichtung zur Anpassung an unterschiedliche Behältergrößen vorzusehen.

Demgegenüber liegt der vorliegenden Erfindung die Aufgabe zugrunde, eine Vorrichtung zu schaffen, die wahlweise in einer oder zwei übereinander liegenden Ebenen angeordnete becherförmige Gegenstände mit einer Umverpackung versehen kann.

Diese Aufgabe wird erfindungsgemäß durch die kennzeichnenden Merkmale des Anspruchs gelöst.

Durch diese zentrale Verstelleinrichtung ist eine äußerst schnelle Umstellung der Vorrichtung auf eine oder zwei Ebenen von zu verpackenden Gegenständen möglich.

Sehr vorteilhaft ist es dabei, daß gemäß der Erfindung die Gewindespindeln mit Kegelzahnrädern ausgerüstet sind, an denen Kegelzahnräder einer gemeinsamen Verstellwelle angreifen.

Eine so ausgestaltete Verstellvorrichtung ist auch im rauhen Betrieb sehr unempfindlich gegen Verschmutzung und arbeitet praktisch wartungsfrei äußerst zuverlässig.

In der Zeichnung ist die Erfindung anhand von zwei Ausführungsbeispielen veranschaulicht. Ergänzend wird noch auf einen zentralen Verstellantrieb mit Zahnkranz und Verstellkette eingegangen, der dieselbe Funktion hat wie der Verstellantrieb mittels Kegelzahnrädern. Dabei zeigen:
- Fig. 1: eine schematische Seitenansicht einer Vorrichtung, die zum Herstellen einer 2-stöckigen Verpackungseinheit eingestellt ist,
- Fig. 2: eine schematische Seitenansicht einer im Prinzip gleichen Vorrichtung, jedoch eingestellt für eine Verpackungseinheit mit in einer Ebene angeordneten Gegenständen,
- Fig. 3: eine Explosionszeichnung einer Verstellvorrichtung mit Kettenantrieb,
- Fig. 4 und 5: zwei verschiedene Ausführungen von Verstellspindeln,
- Fig. 6: einen Querschnitt durch die Vorrichtung nach den Fig. 1 und 2 und
- Fig. 7: einen Teil einer Verstellvorrichtung mit Verstellwelle und Kegelzahnrädern.

Mit 1 ist in den Fig. 1 und 2 eine Vorrichtung bezeichnet, die zum Anbringen einer hülsenförmigen Umverpackung 2 bzw. 3 um becherförmige Gegenstände 4 bzw. 5 dient.
Der Vorrichtung 1 ist ein Vorratsstapel 6 mit Kartonzuschnitten 7 bzw. 8 vorgeschaltet, aus dem die Kartonzuschnitte von einem Absauger 9 abgenommen und auf einer Transporteinrichtung 10 abgelegt werden. Diese Transporteinrichtung 10 arbeitet mit einer Transportkette 11 zusammen, an der Mitnehmer 12 befestigt sind, die den Kartonzuschnitt durch die Vorrichtung transportieren.
Unterhalb dieser Transporteinrichtung 10 für die Kartonzuschnitte ist eine weitere Transporteinrichtung 13 für die becherförmigen Gegenstände angeordnet, die ebenfalls mit einer Transportkette 14 und mit Mitnehmern 15 ausgestattet ist. Darüber hinaus sind Leisten 16 vorgesehen, welche die Kartonzuschnitte 2 bzw. 3 um die becherförmigen Gegenstände 4 bzw. 5 herumfalten.

Die Transportkette 11 für die Kartonzuschnitte und die Leisten 16 sind an einem gemeinsamen Rahmen 17 befestigt, an dem mehrere Gewindespindeln 18 über Lager 19 angreifen.

Wie in Fig. 3 verdeutlicht ist, stützen sich die Gewindespindeln 18 mit einer Fußplatte 20 an einem Traggestell 21 ab. Der Rahmen 17 setzt sich aus mehreren Teilen zusammen, zwischen denen die Lager 19 drehbar angeordnet sind. Diese Lager 19 sind mit einer Innenbohrung versehen, die ein der Gewindespindel entsprechendes Gewinde aufweisen. An seiner Außenseite ist jedes Lager 19 mit einem Zahnkranz 22 ausgestattet, wobei über die Zahnkränze aller Lager 19 eine gemeinsame Kette 23 läuft. An dieser Kette 23 greift darüber hinaus über einen weiteren Zahnkranz 24 ein gemeinsamer Antriebsmotor 25 an.

In Fig. 4 ist ein Lager 19 in größerem Maßstab dargestellt, das auf dem Außengewinde der Gewindespindel 18 sitzt, die wiederum in der Fußplatte 20 befestigt ist.

Bei dem in Fig. 5 dargestellten Ausführungsbeispiel ist ein Lager 119 fest mit einer Gewindespindel 118 verbunden. Diese Gewindespindel 118 stützt sich ihrerseits an einer Fußplatte 120 ab, die mit einer Gewindebohrung versehen ist, in welche die Gewindespindel eingreift.

Fig. 6 zeigt einen Querschnitt durch die Transportvorrichtung in der Einstellung für eine zweistöckige Packung.

Bei dem in Fig. 7 dargestellten Ausführungsbeispiel sind Gewindespindeln 218 einseitig in einem Lager 219 gelagert. Die Gewindespindeln sind über Kegelzahnräder 26,27 mit einer Verstellwelle 28 verbunden, die ihrerseits mit dem gemeinsamen Antriebsmotor 25 verbunden ist.

## Patentansprüche

1. Vorrichtung(1) zum Anbringen einer hülsenförmigen Umverpackung an einer Anzahl von becherförmigen Gegenständen(4,5) mit einer Zufuhreinrichtung für die becherförmigen Gegenstände und einer darüber angeordneten, auf dem gleichen Gestell gelagerten Zufuhr- und Anbringeinrichtung für die Umverpackung sowie mit Einrichtungen zum Verstellen des Abstandes zwischen beiden Einrichtungen, **dadurch gekennzeichnet,** daß für die Lagerung der Zufuhr- und Anbringeinrichtung für die Umverpackung Gewindespindeln(18,118,218) vorgesehen sind, welche untereinander und mit einer zentralen Verstelleinrichtung(23,25,28) verbunden sind, wobei der Verstellweg dieser Verstelleinrichtung so groß gewählt ist, daß die becherförmigen Gegenstände wahlweise entweder in einer oder in zwei übereinander liegenden Ebenen zugeführt werden können, wobei die Umverpackung oben auf die oberen Gegenstände aufgelegt und seitlich nach unten um die becherförmigen Gegenstände herumgefaltet wird, und daß die Gewindespindeln(218) mit Kegelzahnrädern(26) ausgerüstet sind, an denen Kegelzahnräder(27) einer gemeinsamen Verstellwelle(28) angreifen.

## Claims

1. Apparatus (1) for fitting a wrap-around outer pack around a number of tub-like objects (4, 5), with an infeed unit for the tub-like objects, with a unit for feeding in and fitting the outer pack located above it on the same frame, and with equipment for adjusting the distance between the two units, wherein threaded spindles (18, 118, 218), which are connected to each other and to a central adjustment unit (23, 25, 28), are provided to accommodate the unit for feeding in and fitting the outer pack, where the adjustment distance of this adjustment unit has been chosen to be large enough to allow the tub-like objects to be fed in in one tier or in two tiers on top of each other, where the outer pack is placed on top of the top objects and is folded downwards around the tub-like objects, and wherein the threaded spindles (218) are equipped with bevel gear wheels (26), which are engaged by bevel gear wheels (27) of a joint adjustment shaft (28).

## Revendications

1. Dispositif (1) pour placer un suremballage en forme de gaine sur un nombre déterminé d'objets (4,5) en forme de godets, avec un dispositif d'amenée pour les objets en forme de godets et un dispositif d'amenée et de mise en place, disposé au-dessus, monté sur le même bâti, destiné au suremballage, ainsi qu'avec des dispositifs de réglage de l'espacement entre les deux dispositifs, caractérisé en ce que, pour le montage du dispositif d'amenée et de mise en place du suremballage sont prévus des broches filetées (18,118,218), reliées ensemble et a un dispositif de réglage central (23,25,28), la course de réglage de ce dispositif de réglage étant choisie d'une valeur permettant que les objets en forme de godets puissent a volonté être amenés soit dans un soit dans deux plans superposés, le suremballage étant appliqué par le haut sur les objets de dessus et replié sur le côté, vers le bas, autour des objets en forme de godets, et en ce que les broches filetées (218) sont équipées de roues dentés coniques (26), sur lesquelles s'engrènent des roues dentées coniques (27) d'un arbre de réglage (28) commun.
